# EUROPÄISCHE PATENTSCHRIFT

(11) **EP 1 774 180 B1**
(45) Veröffentlichungstag und Bekanntmachung des Hinweises auf die Patenterteilung: **08.02.2012**
(21) Anmeldenummer: 05768016.7
(22) Anmeldetag: 29.07.2005
(51) Int. Cl.: F04D 29/28

(54) **RADIALGEBLÄSERAD**
RADIAL FAN WHEEL
ROUE DE SOUFFLANTE RADIALE

(30) Priorität: 31.07.2004 DE 202004012015 U
(43) Veröffentlichungstag der Anmeldung: 18.04.2007
(62) Teilanmeldung aus: 10157619.7
(73) Patentinhaber: ebm-papst Landshut GmbH, 84030 Landshut (DE)
(72) Erfinder: KEBER, Roland, 84109 Wörth a.d. Isar (DE); TUNGL, Rudolf, 84030 Ergolding (DE)
(74) Vertreter: Sperling, Rüdiger
(86) Internationale Anmeldenummer: PCT/EP2005/008250
(87) Internationale Veröffentlichungsnummer: WO 2006/013067

(56) Entgegenhaltungen:
- WO-A-02/45862
- FR-A- 2 335 714
- GB-A- 1 129 370
- GB-A- 1 416 882
- US-A- 3 788 765
- US-A- 3 865 506
- US-A1- 2003 039 548

## Beschreibung

Die vorliegende Erfindung betrifft ein Radialgebläserad, insbesondere zum Einsatz in Gasgebläsen mit steiler Gebläse-Kennlinie, wie im Oberbegriff vom Anspruch 1 definiert.

Die EP 0 410 271 B1 beschreibt ein solches Radialgebläse zum Fördern eines gasförmigen Mediums in einer Vorrichtung mit großem Strömungswiderstand, bei der es sich insbesondere um einen Brenner in einem Gas-Heizkessel handelt. Solche Brenner weisen einen verhältnismäßig hohen Strömungswiderstand auf, der in der Größenordnung von 200 Pascal und mehr liegt. Bei dem zu fördernden Medium kann es sich um Luft oder ein brennbares Gas-Luftgemisch handeln. Das Gebläse bzw. dessen Gebläserad muss deshalb für eine steile Druck-Volumenstromkennlinie ausgelegt sein. Dies bedeutet, dass Druckänderungen mit nur geringen Änderungen des Volumenstroms einhergehen sollen. Das bekannte Gebläse weist dazu ein Gebläserad auf, dessen Durchmesser mehr als das Zehnfache seiner Strömungsaustrittsbreite beträgt. Dabei handelt es sich um ein geschlossenes, beidseitig gedeckeltes Rad mit einem im wesentlichen ebenen und eine zentrische Nabe aufweisenden Unterteil (erste Deckscheibe), einer Mehrzahl von rückwärts gekrümmten, jeweils die Form eines Kreisabschnittes aufweisenden Schaufeln und einem kreisförmigen, flach tellerförmigen Deckel (zweite Deckscheibe) mit einer zentralen, kreisförmigen Einlassöffnung.

Auch die Dokumente DE 41 41 359 A1, CH 301 116 und DE 102 04 037 A1 beschreiben jeweils ähnliche, ebenfalls geschlossene Gebläseräder, wobei gemäß den beiden ersten Dokumenten verkürzte Zwischenschaufeln vorgesehen sind.

Solche geschlossenen, beidseitig gedeckelten Radialgebläseräder sind relativ schwierig und aufwendig in der Herstellung.

Durch die WO 02/45862 A2 ist ein weiteres Radialgebläse bekannt, welches aber ein Gebläserad mit im Vergleich zum Durchmesser derart großer axialer Länge und Strömungsaustrittsbreite aufweist, dass dieses Gebläse nicht oder weniger gut für die bevorzugte Anwendung als Gasbrenner-Gebläse geeignet ist. Dieses bekannte Gebläserad weist durchweg gleich lange Schaufeln auf und ist auf der Nabenseite axial offen ausgebildet.

Der vorliegenden Erfindung liegt die Aufgabe zugrunde, ein Radialgebläserad zu schaffen, welches bei besonderer Eignung für ein Gas-Brennergebläse mit steiler Kennlinie auf einfache und wirtschaftliche Weise herstellbar ist.

Erfindungsgemäß wird dies durch die Merkmalskombination des Anspruchs 1 erreicht. Bevorzugte Ausgestaltungsmerkmale sind Gegenstand der abhangigen Ansprüche.

Durch die Auslegung des Durchmessers als mindestens das zehnfache der Strömungsaustrittsbreite der Schaufeln wird die angestrebte steile Kennlinie erreicht. Erfindungsgemäß weisen dabei aber die Schaufeln auf ihrer von der Deckscheibe wegweisenden Seite freie Seitenkanten auf, die in einer gedachten ebenen oder beliebig gewölbten Fläche liegen. Durch diese erfindungsgemäß auf dieser Seite offene Ausbildung des Gebläserades kann dieses sehr schnell und wirtschaftlich als einstückiges Formteil im Spritzverfahren aus Kunststoff hergestellt werden, indem ein relativ einfaches Spritzwerkzeug ohne oder mit nur wenigen Schiebern verwendet werden kann, weil durch den.Aufbau des Rades Hinterschneidungen in Entformrichtung vermieden werden können, so dass eine einfach axiale Entformung des Formteiles möglich ist

Das erfindungsgemäße Radialgebläserad ist zum Einsatz in einem Gebläsegehäuse vorgesehen, welches eine an die freien Schaufel-Seitenkanten bzw. an die von diesen definierte, gedachte Flächenform derart angepasste Wandung aufweist, dass zwischen dieser Wandung und den Gebläserad-Schaufeln nur ein schmaler axialer Spalt gebildet ist.

Die erfindungsgemäß jeweils zwischen zwei Schaufeln vorgesehenen verkürzten Zwischenschaufeln haben den Vorteil, dass einerseits insgesamt eine relativ große Anzahl von Schaufeln bzw. Zwischenschaufeln vorgesehen sein kann, was bezüglich der Strömungsführung in den zwischen den Schaufeln gebildeten Strömungskanälen hinsichtlich Luftführung, Strömungsablösungen und Wirbelbildung vorteilhaft ist. Andererseits wird aber das Problem vermieden, dass bei einer entsprechend großen Anzahl von langen, bis zum Einlassbereich - durchgehenden Schaufeln der Ansaug- bzw. Einströmbereich teilweise versperrt wäre, was sich negativ auf das Fördervolumen auswirken würde. Erfindungsgemäß wird demgegenüber im Bereich der kürzeren Zwischenschaufeln der radial innere Einströmbereich offengehalten.

Bei einer nicht hier mit geschützten Form ist eine ringförmige Deckscheibe vorgesehen, die eine Breite R_{D} aufweist, die vom Rand der Ansaugöffnung gemessen kleiner ist als der Abstand Rand- Ansaugöffnung bis Austrittsöffnung -Umfangsrand.

Dabei ist es von Vorteil, mit die Breite so zu bemessen, dass sie die von der Ansaugöffnung gemessen im wesentlichen eine halbe Schaufellänge beträgt. Diese besondere Ausgestaltung gestattet ebenfalls eine Herstellung des Gebläserads als einstückiges Formteil, wobei als besonders günstig eine Form angesehen wird, bei der die Tragscheibe ringförmig ausgebildet ist und eine Ringbreite aufweist, die im wesentlichen dem Maß Außenrand Deckscheibe bis Austrittsöffnung -Umfangsrand (2-3') beträgt.

Wenn diese Ringbreite im wesentlichen eine halbe Schaufellänge beträgt kann dem Luftstrom im Austrittsbereich noch eine Führung erteilt werden, so dass die Scherreibung zwischen der rückwärtigen Gehäusewand und der Strömung auf einen reduzierten Bereich beschränkt ist

Dabei kann es günstig sein, dass sich die beiden Scheibenringe, nämlich der der Deckscheibe und derjenige der Tragscheibe, in der Projektion in Richtung Drehachse je nach Anforderung entweder überlappen, zwischen sich einen Spalt bilden oder sich an einander anschließend zu einer Kreisfläche ergänzen. Einen vorteilhaften Strömungsverlauf kann man dadurch erreichen, dass der Nabenkörper eine Höhe aufweist, die gemessen von der Ebene der rückwärtigen Tragscheibe im wesentlichen der halben Radtiefe entspricht. Günstigerweise ist an dem Nabenkörper zur Strömungsseite hin ein Konus ausgebildet, wobei die Deckscheibe (2-9) und der Konus der Nabe im Querschnitt A-A im wesentlichen einen parallelen Verlauf aufweisen. Hierdurch wird ein günstiger Strömungsverlauf im Eingangsbereich des Rads erzielt.

Es kann vorgesehen sein; dass am Außenumfang des Konus ein Bereich ausgebildet ist, dessen Strömungsoberfläche zur Rotationsebene im wesentlichen parallel verläuft. Durch diese Ausbildung erhält die Strömung vor dem Verlassen des Konusbereichs noch eine Änderung im Richtungsgradienten, der ein steiles Auftreffen der Strömung im offenen Bereich des Rads hin reduziert.

Dieser Effekt kann vorteilhafterweise noch dadurch gesteigert werden, dass die Strömungsoberfläche des Außenumfangsbereichs in einer Ebene angeordnet ist, die bezüglich des Strömungskanals weiter innen liegt als die den Strömungskanal begrenzende Fläche der äußeren Tragscheibe, d. h., es kann die Tragscheibe dünner ausgebildet werden als die Dicke des Außenumfangsbereichs des Konus.

Eine vorteilhafte Ausgestaltung kann so gestaltet sein, dass die Schaufeln im Ansaugbereich axial breiter sind als im Abströmbereich.

Günstig kann es auch sein, dass zwischen den Schaufeln

jeweils zwei Zwischenschaufeln paarweise angeordnet sind.

Zusammenfassend führt die erfindungsgemäße Merkmalskombination zu folgenden wesentlichen Vorteilen des Radialgebläserads:
- insbesondere im Zusammenwirken mit einem geeignet angepassten Gebläsegehäuse geeignet für die Erzeugung eines hohen Drucks sowie zur Erzeugung einer steilen Kennlinie, bei der eine Änderung des Gegendrucks in der Anlage keine bzw. nur eine geringfügige Änderung des Volumenstromes bewirkt.
- kurze axiale Baulänge
- einteilige Fertigung im Kunststoff-Spritzverfahren mit einfacher Entformbarkeit und in einem einfachen und wirtschaftlichen Formwerkzeug
- dadurch preisgünstig herstellbar.

Anhand folgender Zeichnungen soll sowohl der allgemeine Aufbau eines Radialgebläses, als auch die Erfindung genauer erläutert werden. Dabei zeigen:
Fig. 1 eine Perspektivansicht eines nicht in den Schutzumfang dieser Erfindung gehörenden Radialgebläses auf die Seite der Deckscheibe,
Fig. 2 eine Perspektivansicht des Gebläserads gemäß Fig. 1 auf die andere, offene Seite der Schaufeln,
Fig. 3 eine Draufsicht auf die Seite der Deckscheibe,
Fig. 4 einen Querschnitt in der Ebene A-A gemäß Fig. 3,
Fig. 5 eine zweite Form eines nicht in den Schutzumfang dieses Erfindung gehörenden Radiaigebläserads im Axialschnitt ähnlich Fig. 4,
Fig. 6 eine Darstellung analog zu Fig. 5 eines Radialgebläses nach der Erfindung,
Fig. 7 eine Draufsicht auf eines weiteren Radialgebläses mit verkleinerter Deck- und Trägerscheibe und
Fig. 8 eine Ansicht eines Schnitts entlang der Linie A_A in Fig. 7

In den verschiedenen Figuren der Zeichnung sind gleiche Teile stets mit den gleichen Bezugszeichen versehen.

Ein Radialgebläserad 1 besteht aus einer Vielzahl von über den Umfang verteilt angeordneten Radial-Schaufeln 2, die in radialer Richtung gesehen von einem inneren Einlassbereich 4 zu einem äußeren Austrittsbereich 6 verlaufen. Gemäß Fig. 1 und 3 weisen die Schaufeln 2 radial innere Endkanten 8 auf, die auf einer gedachten, den Einlassbereich 4 umschließenden, etwa zylindrischen, insbesondere aber konischen und sich in der axialen Einströmrichtung (vgl. den Pfeil E in Fig. 1 und Fig. 4 bis 6) gesehen in den Einlassbereich 4 hinein verjüngenden Fläche liegen. Die Schaufeln 2 weisen ferner äußere Endkanten 10 auf. Jeweils zwischen den Schaufeln 2 sind radiale Strömungskanäle 12 mit im wesentlichen radialer Ausströmrichtung A gebildet.

Weiterhin verlaufen die Schaufeln 2 axial, d.h. in Richtung einer Drehachse 14 gesehen, zwischen einer Einlass-Seite 16 und einer axial gegenüberliegenden Nabenseite 18 (siehe hierzu die Schnittansichten in Fig. 4 bis 6).

Die Schaufeln 2 sind weiterhin nur auf deren Einlass-Seite 16 über ihre radiale Erstreckung hinweg bis zum Austrittsbereich 6 mit einer Deckscheibe 20 verbunden, die eine zentrische, in den Einlassbereich 4 mündende Einströmöffnung 22 aufweist. Auf der gegenüberliegenden Nabenseite 18 sind die Schaufeln jedoch nur mit ihren radial inneren Endbereichen mit einer zentrischen Nabe 24 verbunden, so dass die Strömungskanäle 12 auf dieser Seite in axialer Richtung offen ausgebildet sind. Die Schaufeln 2 weisen somit auf dieser Seite freie Seitenkanten 26 auf.

Wie sich weiterhin aus Fig. 4 bis 6 ergibt, definieren die Schaufeln 2 und die Deckscheibe 20 einen äußeren Gebläserad-Durchmesser D, der mindestens das Zehnfache einer im Austrittsbereich 6 vorhandenen, axial gemessenen Strömungsaustrittsbreite B der Schaufeln beträgt. Dabei ist vorzugsweise die axial gemessene innere Strömungseintrittsbreite C der Schaufeln 2 im Einlassbereich 4 größer als die äußere Strömungsaustrittsbreite im Austrittsbereich 6 (vgl. z.B. Fig. 4).

In weiterer Ausgestaltung sind mit der Deckscheibe 20 in jeweils zwischen benachbarten Schaufeln 2 angeordneten Bereichen radial kürzere Zwischenschaufeln 28 verbunden (siehe insbesondere Fig. 1 und 2). Diese Zwischenschaufeln 28 verlaufen vom äußeren Umfang der Deckscheibe 20 aus nur über einen Teil der radialen Erstreckung der Deckscheibe 20 und enden in einem radialen Abstand von der Nabe 24. Dies lässt sich am besten in Fig. 2 erkennen. In dem dargestellten Beispiel ist zwischen je zwei benachbarten Schaufeln 2 nur eine Zwischenschaufel 28 vorgesehen, es können aber auch je zwei oder mehr Zwischenschaufeln 28 vorgesehen sein, die dann mit gleicher oder unterschiedlicher radialer Länge ausgeführt sein können.

Durch die beschriebene Ausgestaltung kann das Radialgebläserad 1 vorteilhafterweise als einstückiges Formteil aus Kunststoff hergestellt werden, und zwar vorzugsweise aus einem Kunststoff mit derart antistatischen Eigenschaften, dass im Betrieb statische Aufladungen vermieden bzw. über ein nicht dargestelltes Gehäuse abgeleitet werden. Dies trägt zu einer hohen Anwendungssicherheit speziell im Hinblick auf die bevorzugte Anwendung zum Fördern von brennbaren Gas-Luftgemischen bei, indem Entzündungen durch Funkenbildung vermieden werden.

Wie sich aus Fig. 2 ergibt, ist bei diesem Beispiel vorgesehen, dass die Schaufeln 2 und die Zwischenschaufeln 28 in radialer Richtung bezogen auf die Drehrichtung 30 rückwärts gekrümmt ausgebildet sind. Hierbei sind die Schaufeln derart angeordnet, dass ihr Eintrittswinkel etwa zwischen 30° und 45° und ihr Austrittswinkel etwa zwischen 45° und 90° liegt. Zur Erläuterung dieser Winkel wird auf die EP 0 410 271 Bezug genommen. Alternativ ist aber auch eine Ausführung mit vorwärts gekrümmten oder am Austrittsbereich 6 radial endenden Schaufeln 2 und Zwischenschaufeln 28 möglich.

Die Nabe 24 besteht aus einem äußeren Scheibenabschnitt 32 und einem zentrischen, mit einer nicht dargestellten Welle zu verbindenden Lagerabschnitt 34 insbesondere in Form eines kurzen Rohransatzes. Dabei ist der Scheibenabschnitt 32 an seinem radial äußeren Umfang mit den inneren, dem Einlassbereich 4 zugekehrten Endbsreichen der Schaufeln verbunden. Bei dem ersten Beispiel gemäß Fig. 1 bis 4 ist vorteilhafterweise vorgesehen, dass der Scheibenabschnitt 32 der Nabe 24 ausgehend von seinem äußeren, mit den Schaufeln 2 verbundenen Umfangsbereich derart in den Einlassbereich 4 und in Richtung der Einströmöffnung 22 der Deckscheibe 20 vorspringend zum Beispiel konvex oder schalenartig geformt ist, dass die Nabe 24 - siehe hierzu insbesondere Fig. 4 - auf ihrer von der Einströmöffnung 22 wegweisenden Seite einen Aufnahmeraum 36 für bestimmte (nicht dargestellte) Gebläse-Funktionselemente wie Lagerelemente, Motor- bzw. Rotorteile und/oder dergleichen bildet. Diese vorteilhafte Ausgestaltung führt zu einer kurzen axialen Baulänge des gesamten Gebläses.

Wie sich noch aus Fig. 2 ergibt, sind (zumindest) die Zwischenschaufeln 28 mit der Deckscheibe 20 über jeweils eine im Schaufel-Fußbereich gebildete Übergangsverstärkung 38 verbunden. Dies gewährleistet trotz der verbindungsfreien, von der Nabe 24 beabstandeten Ausgestaltung eine hinreichende Stabilität der Zwischenschaufeln 28.

In der in, in Fig. 6 veranschaulichten Ausgestaltung der Erfindung sind die Schaufeln 2 und die Zwischenschaufeln 28 in ihrem radial äußeren und der Deckscheibe 20 axial gegenüberliegenden Bereich zur mechanischen Verstärkung über ein umlaufendes, einstückig angeformtes Ringelement 40 verbunden.

Schließlich sei noch erwähnt, dass die Deckscheibe 20 im Bereich der Einströmöffnung 22 einen in Strömungsrichtung düsenartig geformten Rand 42 aufweist.

In den Fig. 7 und 8 ist ein weiteres nicht in dem Schutzumfang dieses Erfindung gehörendes Beispiel. Zum Unterschied zu den Bezugszeichen der vorangegangenen Ausführungsbeispiele sind beim nunmehr beschriebenen. Ausführungsbeispiel die Bezugszeichen mit einer Ziffer 2 und Bindestrich versehen.

Das in Fig. 7 dargestellte Radialgebläserad 2-1 weist eine ringförmige Deckscheibe 2-9 auf, die den Ansaugbereich 2-7 ringförmig umgibt. Üblicherweise ist an der Deckscheibe 2-9 eine kreisförmige Ansaugöffnung 2-10 ausgebildet, die von einer umlaufenden Öffnungslippe 2-10' umgeben ist. Das Radialgebläserad 2-1 weist des weiteren einen Nabenkörper 2-2 sowie einen Umfangsrand 2-3 auf. Der Nabenkörper 2-2 weist auf seiner der Ansaugöffnung 2-10 zugewandten Seite einen Konus 2-2' auf. Das Gebläserad 2-1 ist mit sich vom Nabenkörper 2-2 bis zum Umfangsrand 2-3 im wesentlichen radial erstreckenden Schaufeln 2-6 ausgestattet. Durch die Schaufeln wird ein Ansaugbereich 2-7 und ein Abströmbereich 2-8 definiert.

Die ringförmige Deckscheibe 2-9 weist eine Breite R_{D} auf, die vom Rand der Ansaugöffnung (2-10) gemessen die Hälfte des Abstands Rand-Austrittsöffnung -Umfangsrand 2-3 beträgt.
Die Breite R_{D} entspricht somit im wesentlichen der Hälfte der Schaufellänge gemessen entlang der oberen Randkante der Schaufel 2-6.

Der Fuß einer solchen Schaufel ist an seiner radial innenliegenden Spitze mit dem Nabenkörper einstückig verbunden. Die sich auf der Rückseite 2-5 erstreckende Tragscheibe 2-11 ist ringförmig ausgebildet und weist an ihrem Ring eine Breite RT auf, die, vom Rand der Ansaugöffnung 2-10 gemessen, im wesentlichen die Hälfte der Bemessung Rand Austrittsöffnung 2-10 - Umfangsrand 2-3 beträgt. Dies entspricht im wesentlichen eine halbe Schaufellänge, gemessen entlang der rückseitigen Kante des Schaufelstrahls zwischen Umfangsrand 2-3 und Fußpunkt der Schaufel 2-6 an dem Konus 2-2' der Nabe 2-2.

Bei einer derartigen Bemessung sind, wie in Fig. 7 zu erkennen, in der Projektion des Gebläserads auf die Ebene der Tragscheibe in Richtung der Drehachse der Außenumfang der Deckscheibe 2-9 und der Innenumfang der Tragscheibe 2-11 deckungsgleich. Alternative Formen können jedoch vorsehen, dass sich beide Scheibenringe 2-9; 2-11 je nach Anforderung in der Projektion in Richtung Drehachse 2-12 überlappen oder zwischen sich einen Spalt bilden.

Der Nabenkörper 2-2 weist eine Höhe auf, die, gemessen von der Ebene von der rückwärtigen Tragscheibe 2-11 im wesentlichen der halben Radhöhe entspricht. Im dargestellten Beispiel entspricht die Höhe der Nabe der Hälfte der Höhe der in die Ansaugöffnung 2-10 hineinragenden Schaufeln.

Die Oberfläche F_{K} des Konus 2-2' der Nabe 2-2 verläuft im wesentlichen parallel zur inneren Fläche F_{D} Deckscheibe 2-9. Im Bereich des Fußes 2-14 des Konus, d.h. an seinem Außenumfang, ist ein Bereich 2-21 ausgebildet, dessen Oberfläche zur Rotationsebene des Gebläserads im wesentlichen parallel verläuft. Die der Strömung zugewandte Oberfläche das Konus und der rotationsparallele Bereich sind dabei ausgerundet. Zwischen den sich vom Rand der Ansaugöffnung 2-10 bis zum Umfangsrand 2-3 des Gebläserads 2-1 ersteckenden Schaufeln 2-6 sind im wesentlichen im Bereich der Breite der rückseitigen Tragscheibe 2-11 Zwischenschaufeln 2-16 angeordnet. Die Anzahl der Zwischenschaufeln 2-16 kann je nach Einsatzgebiet variieren. Vorzugsweise sind bei dem dargestellten Beispiel zwei Zwischenschaufeln 2-16 paarweise zwischen zwei Schaufeln 2-6 angeordnet. Die radiale Erstreckung der Zwischenschaufeln 2-16 ist so bemessen, dass sie im wesentlichen dem Abstand Z-17 zwischen dem Außenumfang 2-18 der Deckscheibe 2-9 und dem Außenumfang 2-19 der rückseitigen Tragscheibe 2-11 entspricht. Bei dem dargestellten Beispiel sind die Zwischenschaufeln 2-16 ausschließlich an der rückseitigen Tragscheibe 2-11 gehalten, d. h., die vordere Kante der Zwischenschaufeln sind bei diesem Beispiel frei. Je nach oben beschriebener Anordnung der Deck- und der Tragscheibe können die Zwischenschaufeln jedoch auch an der Deckscheibe angeformt sein. Die Gestalt der Zwlschenschaufeln entspricht In Ihrem Verlauf im wesentlichen der entsprechenden Gestaltung des Abschnitts der Schaufeln 2-6 an entsprechender Stelle.

Wie bereits das erste Beispiel, so kann auch das vorangehende Beispiel vorteilhafterweise als einstückiges Formteil aus Kunststoff hergestellt werden

## Patentansprüche

1. Radialgebläserad (1), insbesondere zum Einsatz in Gasgebläsen mit steiler Gebläse-Kennlinie, mit folgenden Merkmalen:
mit einer Vielzahl von über den Umfang verteilt angeordneten Schaufeln (2);
die Schaufeln (2) verlaufen in radialer Richtung gesehen von einem inneren Einlassbereich (4) zu einem äußeren Austrittsbereich (6);
die Schaufeln (2) verlaufen axial, d.h. in Richtung einer Drehachse (14) gesehen zwischen einer Einlass-Seite (16) und einer axial gegenüberliegenden Nabenseite (18);
die Schaufeln (2) sind auf der Einlass-Seite (16) über ihre radiale Erstreckung hinweg bis zum Austrittsbereich (6) mit einer Deckscheibe (20) verbunden, die eine zentrische, in den Einlassbereich (4) mündende Einströmöffnung (22) aufweist;
die Schaufeln (2) und die Deckscheibe (20) definieren einen äußeren Gebläserad-Durchmesser (D), der mindestens das Zehnfache einer im Austrittsbereich (6) vorhandenen, axial gemessenen Strömungsaustrittsbreite (B) der Schaufeln (2) beträgt, **dadurch gekennzeichnet, dass** die Schaufeln (2) auf der Nabenseite (18) nur mit ihren radialen inneren Endbereichen mit einer zentrischen Nabe (24) verbunden sind, radial kürzere Zwischenschaufeln (28) vorgesehen sind, die in jeweils zwischen benachbarten Schaufeln (2) angeordneten Bereichen mit der Deckscheibe (20) verbunden sind, und die vom äußeren Umfang der Deckscheibe (20) aus nur über einen Teil der radialen Erstreckung der Deckscheibe (20) verlaufen und in einem radialen Abstand von der Nabe (24) enden, und
die Schaufeln (2) und die Zwischenschaufeln (28) in ihrem radial äußeren und der Deckscheibe (20) axial gegenüberliegenden Bereich zur Verstärkung über ein umlaufendes Ringelement (40) verbunden sind.

2. Radialgebläserad nach Anspruch 1,
**gekennzeichnet durch** eine Ausbildung als einstückiges Formteil aus Kunststoff.

3. Radialgebläserad nach Anspruch 1,
**dadurch gekennzeichnet, dass** das Formteil aus einem Kunststoff mit derart antistatischen Eigenschaften besteht, dass im Betrieb statische Aufladungen vermieden bzw. abgeleitet werden.

4. Radialgebläserad nach einem der Ansprüche 1 bis 2,
**dadurch gekennzeichnet, dass** die Schaufeln (2) und/oder die Zwischenschaufeln (28) in radialer Richtung bezogen auf die Drehrichtung (30) rückwärts gekrümmt oder vorwärts gekrümmt verlaufen.

5. Radialgebläserad nach einem der Ansprüche 1 bis 3,
**dadurch gekennzeichnet, dass** die Schaufeln (2) und/oder die Zwischenschaufeln (28) am Austrittsbereich (6) radial endend verlaufen.

6. Radialgebläserad nach einem der Ansprüche 1 bis 4,
**dadurch gekennzeichnet, dass** die Nabe (24) aus einem an seinem radial äußeren Umfang mit den inneren, dem Einlassbereich (4) zugekehrten Endbereichen der Schaufeln (2) verbundenen Scheibenabschnitt (32) und einem zentrischen, mit einer Welle zu verbindenden Lagerabschnitt (34) besteht.

7. Radialgebläserad nach Anspruch 6,
**dadurch gekennzeichnet, dass** der Scheibenabschnitt (32) der Nabe (24) ausgehend von seinem äußeren, mit den Schaufeln (2) verbundenen Umfangsbereich derart in den Einlassbereich (4) und in Richtung der Einströmöffnung (22) der Deckscheibe (20) geformt ist, dass die Nabe (24) auf ihrer von der Einströmöffnung (22) wegweisenden Seite einen Aufnahmeraum (36) für bestimmte Gebläse-Funktionselemente wie Lagerelemente, Motor- bzw. Rotorteile und/oder dergleichen bildet.

8. Radialgebläserad nach einem der Ansprüche 1 bis 6,
**dadurch gekennzeichnet, dass** zumindest die Zwischenschaufeln (28) mit der Deckscheibe (20) über jeweils eine Übergangsverstärkung (38) verbunden sind.

9. Radialgebläserad nach einem der Ansprüche 1 bis 8,
**dadurch gekennzeichnet, dass** die Deckscheibe (20) im Bereich der Einströmöffnung (22) einen in Strömungsrichtung düsenartig geformten Rand (42) aufweist.

10. Radialgebläserad nach einem der Ansprüche 1 bis 8,
**dadurch gekennzeichnet, dass** eine innere Strömungseintrittsbreite (C) der Schaufeln (2) größer als die äußere Strömungsaustrittsbreite (B) ist.

## Claims

1. Radial fan wheel (1), In particular for using In gas fans having a steep fan characteristic curve, having the following features:
having a plurality of blades (2) distributed over the periphery;
viewed in the radial direction, the blades (2) extend from an inner inlet region (4) to an outer discharge region (6);
the blades (2) extend axially, i.e. viewed In the direction of a rotation axis (14), between an inlet side (16) and an axially opposite hub side (18);
on the inlet side (16) the blades (2) are connected over their radial extension as far as the discharge region (6) to a covering disc (20) which has a central inflow opening (22) out Into the Inlet region (4);
the blades (2) and the covering disc (20) define an outer fan wheel diameter (D) which is at least ten times an axially measured flow discharge width (B) of the blades (2) provided In the discharge region (6),
**characterised in that** on the hub side (18) the blades (2) are only connected by their radial inner end regions to a central hub (24),
radially shorter intermediary blades (28) are provided, which are connected to the covering disc (20) In regions respectively disposed between adjacent blades (2), and which extend from the outer circumference of the covering disc (20) over just one portion of the radial extension of the covering disc (20), and end a radial distance from the hub (24), and
in their radially outer region which lies axially opposite the covering disc (20), the blades (2) and the intermediary blades (28) are connected by means of a circumferential annular element (40) In order to provide reinforcement.

2. Radial fan wheel according to claim 1,
**characterised by** a formation as a one-piece moulded part made of plastics material.

3. Radial fan wheel according to claim 1,
**characterised in that** the moulded part is made of a plastics material having anti-static properties such that during operation static charges are avoided or dissipated.

4. Radial fan wheel according to any one of claims 1 to 2,
**characterised In that** the blades (2) and/or the intermediary blades (28), in the radial direction based on the direction of rotation (30), extend bent backwards or bent forwards.

5. Radial fan wheel according to any one of claims 1 to 3,
**characterised in that** the blades (2) and/or the intermediary blades (28) extend ending radially at the discharge region (6).

6. Radial fan wheel according to any one of claims 1 to 4,
**characterised in that** the hub (24) consists of a disc portion (32) connected at Its radially outer circumference to the inner end regions, facing the Inlet region (4), of the blades (2) and a central mounting portion (34) to be connected to a shaft.

7. Radial fan wheel according to claim 6,
**characterised In that** the disc portion (32) of the hub (24), starting from Its outer peripheral region connected to the blades (2), Is formed into the inlet region (4) and towards the inflow opening (22) of the covering disc (20) such that the hub (24), on Its side facing away from the inflow opening (22) forms an accommodation space (36) for certain fan function elements such as bearing elements, motor and rotor parts and/or the like.

8. Radial fan wheel according to any one of claims 1 to 6,
**characterised In that** at least the intermediary blades (28) are connected to the covering disc (20) by means of a respective transition reinforcement (38).

9. Radial fan wheel according to any one of claims 1 to 8,
**characterised In that** In the region of the inflow opening (22) the covering disc (20) has an edge (42) In the form of a nozzle In the direction of flow.

10. Radial fan wheel according to any one of claims 1 to 8,
**characterised In that** an inner flow inlet width (C) of the blades (2) is greater than the outer flow discharge width (B).

## Revendications

1. Roue de soufflante radiale (1) en particulier pour l'utilisation dans des soufflantes de gaz avec des caractéristiques de soufflante abrupte présentant les propriétés suivantes :
une pluralité d'aubes (2) disposées réparties sur la périphérie ;
les aubes (2) s'étendant dans la direction radiale depuis une zone d'entrée interne (4) en direction d'une zone de sortie externe (6) ;
les aubes (2) s'étendant axialement, c'est-à-dire vue en direction d'un axe rotatif (14), entre une face d'entrée (16) et une face moyeu (18) axialement opposée ;
les aubes (2) étant reliées sur la face d'entrée (16) par une extension radiale jusqu'à la zone de sortie (6) avec un couvercle de disque (20), qui présente une ouverture d'entrée (22) centrique débouchant dans la zone d'entrée (4) ;
les aubes (2) et le couvercle de disque (20) définissant un diamètre externe de roue de ventilateur (D) qui est au moins égale à 10 fois une largeur de sortie d'écoulement (B) des aubes (2) existants dans la zone de sortie (6) mesurée axialement,
**caractérisé en ce que** les aubes (2) ne sont reliées sur la face de moyeu (18) que par leurs zones d'extrémité radiales internes à un moyeu centrique (24),
**en ce qu'**il est prévu des aubes intermédiaires (28) radialement plus courtes qui sont reliées au couvercle de disque (20) dans des zones disposées respectivement entre des aubes voisines (2), aubes qui s'étendent depuis la périphérie externe du couvercle de disque (20) depuis seulement sur une partie de l'extension radiale du couvercle de disque (20) et se terminent à une distance radiale du moyeu (24), et
les aubes (2) et les aubes intermédiaires (28) étant reliées dans leur zone radialement externe et axialement opposée au couvercle de disque (20) pour renforcer par un élément annulaire circulaire (40).

2. Roue de soufflante radiale selon la revendication 1,
**caractérisée par** une réalisation comme une pièce moulée d'un seul tenant en matière plastique.

3. Roue de soufflante selon la revendication 1,
**caractérisée en ce que** la pièce moulée se compose de matière synthétique comportant des propriétés antistatiques, qui évitent respectivement dévient en cours de fonctionnement des charges statiques.

4. Roue de soufflante selon l'une des revendications 1 à 2,
**caractérisée en ce que** les aubes (2) et/ou les aubes intermédiaires (28) s'étendent dans la direction radiale Incurvée vers l'arrière ou vers l'avant par rapport à la direction de rotation (30).

5. Roue de soufflante selon l'une des revendications 1 à 3,
**caractérisée en ce que** les aubes (2) et/ou les aubes intermédiaires (28) se terminent radialement à la zone de sortie (6).

6. Roue de soufflante selon l'une des revendications 1 à 4,
**caractérisée en ce que** le moyeu (24) se compose d'une section de disque (32) reliée sur sa périphérie externe radiale aux zones d'extrémité internes des aubes (2), tournées vers la zone d'entrée (4) et d'une section de palier (34) centrique à relier à un arbre.

7. Roue de soufflante selon la revendication 6,
**caractérisé en ce que** la section de disque (32) du moyeu (24) est formée eu partant de sa zone périphérique externe reliée aux aubes (2) dans la zone d'entrée (4) et en direction de l'ouverture d'entrée (22) du couvercle de disque (20) de telle sorte que le moyeu (24) forme, sur sa face détournée de l'ouverture d'entrée (22), un espace de logement (36) pour certains éléments de fonction de soufflante tels que des éléments de palier, des pièces de moteur et de rotor et/ou similaires.

8. Roue de soufflante selon l'une des revendications 1 à 6,
**caractérisée en ce qu'**au moins les aubes intermédiaires (28) sont reliées au couvercle de disque (20) par respectivement un renforcement de transition (38).

9. Roue de soufflante selon l'une des revendications 1 à 8,
**caractérisée en ce que** le couvercle de disque (20) présente dans la zone de l'ouverture d'entrée (22) un bord (42) ayant la forme d'une buse dans le sens de l'écoulement.

10. Roue de soufflante selon l'une des revendications 1 à 8,
**caractérisée en ce qu'**une largeur interne d'entrée d'écoulement (C) des aubes (2) est plus large que la largeur de sortie externe d'écoulement (B).
